# EUROPÄISCHE PATENTSCHRIFT

(11) **EP 1 316 524 B1**
(45) Veröffentlichungstag und Bekanntmachung des Hinweises auf die Patenterteilung: **06.09.2006**
(21) Anmeldenummer: 01128585.5
(22) Anmeldetag: 30.11.2001
(51) Int. Cl.: B65H 75/08

(54) **Friktionswickelwelle**
Winding shaft with friction coupling
Arbre d'enroulement avec accouplement à friction

(43) Veröffentlichungstag der Anmeldung: 04.06.2003
(73) Patentinhaber: Heuser, Hans, D-42899 Remscheid-Lüttringhausen (DE)
(72) Erfinder: Heuser, Hans, D-42899 Remscheid-Lüttringhausen (DE)
(74) Vertreter: Neubauer, Hans-Jürgen

(56) Entgegenhaltungen:
- WO-A-01/05694
- WO-A-99/02442
- DE-A- 2 002 215
- DE-C- 4 244 218
- US-A- 2 526 565
- US-A- 4 026 488

## Beschreibung

Die Erfindung betrifft eine Friktionswickelwelle, insbesondere für Rollenschneid- und Wickelmaschinen, zur reibschlüssigen Aufnahme von hülsenförmigen Wickelkernen für aufzuwickelnde streifenförmige Bänder mit den weiteren Merkmalen nach dem Oberbegriff des Patentanspruches 1.

Ein bevorzugtes, aber nicht ausschließliches Anwendungsgebiet dieser Wickelwellen ist also das Aufwickeln von streifenförmigen Bändern oder auch Folien, wie beispielsweise Klebestreifen, die von der Produktionsbreite in schmale Streifen aufgeteilt und auf hülsenförmige Wickelkerne konfektioniert werden. Hierbei werden mehrere Wickelkerne nebeneinander auf eine Welle aufgeschoben und in Aufwickelrichtung gedreht. Die Drehmomentübertragung auf den einzelnen Wickelkern erfolgt dabei durch Reibschluss, so dass für den Fall einer Blockierung nur der einzelne Wickelkern festgehalten wird. Gleichzeitig wird ein spezifisch gleicher Wickelzug für jede Hülse erreicht. Durch den reproduzierbaren Wickelzug wird die Qualität und die Genauigkeit der Wickelung erhöht.

So sind also Rollenschneid- und Wickelmaschinen bekannt (DE 28 56 066 A1), bei denen zum Aufwickeln der streifenförmigen Bänder zwei im Abstand angeordnete Friktionswickelwellen vorgesehen sind, wobei jedes zweite streifenförmige Band auf der einen Friktionswickelwelle und die jeweils dazwischen liegenden streifenförmigen Bänder auf der anderen Friktionswickelwelle aufgewickelt werden.

Zur Drehmitnahme der Wickelkerne ist eine Vielzahl von Ringen vorgesehen, die dicht bei dicht, aber gegeneinander verdrehbar, auf eine Antriebswelle aufgesetzt sind. Die Ringe weisen in der äußeren Mantelfläche Längsschlitze auf, in die Blattfedern eingesetzt sind .Die Blattfedern verlaufen etwas geneigt zur Radialen in Antriebsrichtung und legen sich mit ihren freien Enden mit Vorspannung gegen die innere Mantelfläche der Wickelkerne an .

Eine weitere, vom konzeptionellen Aufbau her vergleichbare, in der konstruktiven Ausgestaltung allerdings modifizierte Friktionswickelwelle ist durch die DE 42 44 218 C1 bekannt geworden. Dort werden Wickelkernhalterungen in Gestalt von federbelasteten Drehteilen als Klemmkörper mit gegenüber einer Halteringaußenfläche vorstehenden Anlagekanten verwendet. Die dachförmig gestalteten Anlagekanten sind etwas geneigt zur Radialen in Antriebsrichtung ausgerichtet und legen sich entsprechend der Federspannung an die Wickelkern- Innenfläche an. Eine weitere Friktionswickelwelle ist in WOO105694 offenbart.

Die Vorgehensweise zu Beginn eines Aufwickelvorganges als auch bei dessen Beendigung ist bei beiden vorstehend beschriebenen Anordnungen gleich. Zunächst werden die Wickelkerne auf die Ringe aufgesteckt, wobei die Wickelkerne in Richtung der vorliegenden Neigung der Blattfedern bzw. unter gleichzeitigem Verschwenken der Klemmkörper gegenüber der Radialen aufgeschoben werden. Danach werden die aufzuwickelnden Bänder an den Wickelkernen befestigt und die Friktionswickelwelle gestartet. Wenn die Wickelkerne mit den aufgewickelten Bändern abgenommen werden sollen, werden die Bänder abgetrennt, so dass die Bandzugspannung entfällt. Zum Abnehmen der Wickelkerne von der Friktionswickelwelle werden sie gegenüber den jetzt stillstehenden Ringen in der zuvor herrschenden Antriebsrichtung gedreht. Dies ist möglich, da diese Drehung in Richtung der Neigung der Wickelkernhalterungen (federbelastete Klemmkörper bzw. Blattfedern) erfolgt. Durch Drehen in diese Richtung und seitliches Verschieben können die Wickelkerne mit den aufgewickelten Bändern von der Friktionswickelwelle abgenommen und entsprechend neue Wickelkerne aufgesetzt werden.

Der konstruktive Aufbau der Friktionswickelwelle, insbesondere was die Anordnung der aufgesetzten Wickelkernhalterungen angeht, ist also durch die vorgesehene Betriebsweise der Rollenschneid- und Wickelmaschine, insbesondere durch die jeweils gegebene Wellen- Drehrichtung, vorbestimmt. Entsprechendes gilt, und dies sei der Vollständigkeit halber noch erwähnt, bei konstruktiv anderweitig aufgebauten Friktionswickelwellen, wie beispielsweise in der US-Patentschrift 4,693,431 gezeigt, wo als Klemmkörper in zur Mantelfläche geneigt verlaufenden Kanälen sich bewegende Kugelelemente dienen.

Daher ist bereits bei der Bestellung und beim Aufrüsten der Friktionswickelwelle, das heißt beim Bestücken mit den mit Klemmkörpern versehenen Ringen, die spätere Drehrichtung im Produktionsbetrieb zu berücksichtigen. Dabei ist auf ein einheitliches und seitenrichtiges Einsetzen der Ringe zu achten, damit eine drehfeste Kupplung der aufgeschobenen Wickelkerne gewährleistet werden kann. Eine in so weit vorbereitete Friktionswickelwelle würde an einer Rollenschneid- und Wickelmaschine mit entgegengesetzter Drehrichtung nicht einsetzbar sein, da dann die Wickelkerne durchrutschen würden. Für eine Verwendung mit einer solchen entgegengesetzten Drehrichtung müssten die Ringe von der Antriebswelle abgenommen, umgedreht und wieder aufgesteckt werden, was einen erheblichen Aufwand bedeutet.

Aufgabe der Erfindung ist es daher, eine gattungsgemäße Friktionswickelwelle konstruktiv so weiterzubilden, dass sie bzgl. ihrer Einsatzmöglichkeiten ausgesprochen flexibel ist und dennoch eine weiterhin einfache Handhabung, insbesondere was das Aufstecken der Wickelkerne betrifft, zulässt.

Diese Aufgabe wird erfindungsgemäß mit den Merkmalen des Patentanspruches 1 gelöst.

Demgemäss sind bei den die Klemmkörper aufnehmenden Ausnehmungen der Ringe beidseitige Anschlagflächen so bemessen und ausgerichtet, dass die in ihren Schwenk-Endstellungen sich befindenden Klemmkörper eines jeden Ringes mit ihren Spitzen eine Kreislinie definieren, deren Durchmesser kleiner oder höchstens gleich dem Wickelkerninnendurchmesser d_{w} ist, während für eine durch die in ihren Totpunktstellungen sich befindenden Klemmkörperspitzen definierte Kreislinie gilt, dass der sich daraus ergebende Durchmesser dₜ größer als der Wickelkerninnendurchmesser d_{w} ist.

Mit dieser erfindungsgemäßen Ausgestaltung einer Friktionswickelwelle ist der besondere Vorteil verbunden, dass sie in beiden Drehrichtungen eine problemlose Bestückung mit Wickelkernen zulässt und unter Last, d. h. während des Aufwickelvorganges in der entsprechenden Drehrichtung eine drehfeste Kupplung des Wickelkernes auf der Friktionswickelwelle gewährleistet. Damit ist nur noch eine für beide Drehrichtungen wahlweise sofort einsetzbare Friktionswickelwellen-Ausführung erforderlich, was vorteilhaft den Herstellungsaufwand und insbesondere den Logistikaufwand bei Bestellungen, beim Versand, im Lager und beim Einsatz reduziert.

Da sich nun, anders als beim gattungsgemäßen Stand der Technik, jeder Klemmkörper nicht an einer seitlichen Anlagefläche einer Ringausnehmung, sondern mit seinem zylinderförmigen Grundkörper am Grund der Ausnehmung abstützt, ist es gemäß einer Weiterbildung der Erfindung nach Anspruch 2 vorteilhaft, wenn die Klemmkörperspitze mit einer der Drehrichtung D₁ bzw. D₂ der Antriebswelle entgegengerichteten Wickelkern-Umfangskraft Fᵤ₁ bzw. Fᵤ₂ einen spitzen Winkel δ einschließt, so dass der Klemmkörper sich nahe seiner Schwenk-Endstellung befindet und seine Spitze sich entsprechend intensiv mit der Wickelkerninnenfläche verhaken kann.

In einer vorteilhaften Weiterbildung nach Patentanspruch 3 ist jede Ausnehmung in einem Ring zur Aufnahme eines Klemmkörpers achsensymmetrisch zu einer durch einen Radialstrahl gebildeten Symmetrieachse, wobei die Totpunktstellung eines jeden Klemmkörpers mit dem Radialstrahl fluchtet. Dies ist in soweit vorteilhaft, als bezüglich der beiden möglichen Drehrichtungen der Friktionswickelwelle gleiche Verhältnisse bezüglich einfacher Bestückbarkeit mit Wickelkernen bzw. bezüglich zuverlässiger Mitnahmeverbindung unter Last vorgefunden werden.

Um diese Radialstrahl- symmetrische Anordnung bzw. Totpunktstellung eines jeden Klemmkörpers gewährleisten zu können wird gemäß Anspruch 4 vorgeschlagen, dass eine Einkerbung im Klemmkörper zur Aufnahme eines die Federbelastung sicherstellenden Federdrahtes orthogonal zur durch den Radialstrahl gebildeten Symmetrieachse ausgerichtet ist.

Klemmkörper mit abgesetzter Spitze und einem Spitzenwinkel α von 50° bis 60°,vorzugsweise 54°, sowie mit beidseitigen Anlaufschrägen von etwa 45° (Neigungswinkel γ) gewährleisten sowohl eine optimale drehfeste Kupplung bzw. Mitnahmeverbindung als auch ein einfaches Aufsetzen der Wickelkerne. Dies wird mit Patentanspruch 5 beansprucht.

Zum Herbeiführen eines optimalen Formschlusses zwischen Wickelkerninnenfläche und abgesetzter Klemmkörperspitze wird in Verbindung mit dem Spitzenwinkel α, wie er in Anspruch 5 angegeben ist korrespondierend gemäß Patentanspruch 6 ein Öffnungswinkel β der Ring-Ausnehmungen von etwa 30° vorgeschlagen.

Anhand einer Zeichnung wird die Erfindung nachstehend im Einzelnen näher erläutert.

Es zeigen:
- Fig. 1: eine perspektivische Ansicht einer Rollenschneid- und Wickelmaschine,
- Fig. 2: eine Friktionswickelwelle in einer Seitenansicht, teilweise abgebrochen,
- Fig. 3: einen im Maßstab vergrößerten Schnitt durch die Friktionswickelwelle entlang der Linie III - III aus Fig.2 mit in Ausnehmungen eingesetzten Klemmkörpern,
- Fig. 4: eine im Maßstab nochmals vergrößerte, abschnittsweise Darstellung einer Friktionswickelwelle mit Klemmkörper, und
- Fig. 5: eine Einzelteildarstellung eines Klemmkörpers in einer Seitenansicht.

In Fig. 1 ist eine Rollenschneid- und Wickelmaschine 1 dargestellt, bei der von einer Vorratsrolle 2 eine Materialbahn 3 abgezogen und durch nebeneinanderliegende Schneidmesser 4 in eine Anzahl streifenförmige Bänder 5 aufgeteilt wird. Diese werden auf Friktionswickelwellen 6, 7 aufgewickelt wobei jeweils ein Band auf der einen Friktionswickelwelle 6 und das benachbarte Band auf der anderen Friktionswickelwelle 7 aufgewickelt wird .

Aus einer Seitenansicht einer der vom konstruktiven Aufbau her identischen Friktionswickelwellen 6, 7 nach Fig. 2 sowie ergänzend aus Fig. 3 wird ersichtlich, dass diese jeweils aus einer zentralen Antriebswelle 8 mit drei am Umfang versetzt angeordneten Längsnuten 9 besteht, in denen jeweils eine zur Außenseite hin weisende Druckleiste 10 und ein Blähschlauch 11 eingesetzt sind. Selbstverständlich können alternativ mehr als drei Längsnuten mit jeweils enthaltener Druckleiste 10 und Blähschlauch 11 vorgesehen sein.

Auf die Antriebswelle 8 sind Ringe 12 aufgesteckt, deren Aufbau im Einzelnen in den Fig. 3 und 4 näher dargestellt ist. Zwischen ihnen sind dünne Beilagscheiben 13, vorzugsweise dem Außendurchmesser der Ringe 12 entsprechend, eingesetzt. Die Ringe 12 liegen über die Beilagscheiben 13 gegeneinander dicht und verdrehbar an und werden durch seitlich auf Gewindeabschnitte 15 aufschraubbare Spannscheiben 14 in Axialrichtung zusammengehalten.

Auf die Ringe 12 sind rohrförmige Wickelkerne 16 aufgesteckt, die unter Zuhilfenahme federnd vorgespannter Wickelkernhalterungen17 gehalten werden. Die Ringe 12 sind so schmal, dass von einem Wickelkern 16 üblicherweise mehrere von ihnen überdeckt werden. Mittels stirnseitiger Zapfen 18 ist jede Friktionswickelwelle 6,7 in seitlichen Wangen 19 der Rollenschneid- und Wickelmaschine 1 aufgenommen. Hier erfolgt auch über nicht weiter dargestellte Antriebselemente der Antrieb (Pfeil 20) der Friktionswickelwellen 6, 7.

Beim Aufwickeln der streifenförmigen Bänder 5 bilden sich durch Abweichungen in der Dicke der Materialbahn 3 unterschiedliche Aufwickeldurchmesser heraus, so dass die auf die Friktionswickelwelle 6,7 aufgesetzten Wickelkerne 16 nicht mit gleicher Drehzahl angetrieben werden können. Deshalb wird die Antriebswelle 8 mit einer etwas größeren Drehzahl angetrieben, als dies zum Aufwickeln der streifenförmigen Bänder 5 an sich erforderlich ist. Die auf die Antriebwelle 8 aufgesetzten Ringe 12 werden durch Reibschluss zwischen den Ringinnenflächen und den Reibflächen an den Druckleisten 10 mitgenommen, wobei sie aber zum Ausgleich des Unterschiedes zwischen Antriebsdrehzahl und Aufwickeldrehzahl auf der Antriebswelle 8 etwas rutschen. Die Größe des Reibschlusses ist durch Druckänderung in den Blähschläuchen 11, die die Druckleisten 10 beaufschlagen, einstellbar.

Wie sich weiter aus den Fig. 3 und 4 ergibt ist jeder Ring 12 in zwei konzentrisch zueinander angeordnete Ringelemente, nämlich einen inneren Friktionsring 21,vorzugsweise aus Metall bestehend, und einen äußeren Haltering 22, vorzugsweise aus einem Kunststoffmaterial, geteilt. Zwischen beiden ist keine Relativbewegung möglich. Während an der Friktionsring- Innenfläche die Druckleisten 10 anliegen nimmt der Haltering 22 über seinen Umfang verteilt die Wickelkernhalterungen 17 auf. Im Ausführungsbeispiel sind fünf Wickelkernhalterungen 17 (im Abstand von über den Umfang gesehen 72° verteilt) vorgesehen.

Auf den Haltering 22 ist der hülsenförmige Wickelkern 16 aufgesteckt, der üblicherweise aus Papier (Karton) oder Kunststoff besteht und in seinem Innendurchmesser d_{w} etwas größer ist als der Außendurchmesser dₐ des Halteringes 22. Dadurch ergibt sich zwischen Haltering- Außenfläche 23 und Wickelkern- Innenfläche 24 ein geringförmiger Abstand.

Jede Wickelkernhalterung 17 besteht aus einem federbelasteten Drehteil in Gestalt eines Klemmkörpers 25, wobei dieser wiederum einen zylinderförmigen Grundkörper 26 sowie eine sich daran anschließende Klemmkörperspitze 27 aufweist. Ein Spitzenwinkel α von 50° bis 60°, im Ausführungsbeispiel bevorzugt 54°, hat sich als besonders günstig erwiesen. Der zylinderförmige Grundkörper 26 stützt sich jeweils an einem gleichfalls zylinderförmigen Grund 28 einer in die Haltering- Außenfläche 23 eingearbeiteten Ausnehmung 29 ab, die sich trichterförmig öffnet und dabei linke und rechte Anschlagflächen 30, 31 besitzt, an die die Kanten der Klemmkörperspitze 27 beim Verschwenken (Schwenkachse 32) zur Anlage gelangen. Im Hinblick auf den Spitzenwinkel α von 54° hat sich für die Funktionsweise der Erfindung als besonders vorteilhaft erwiesen, wenn ein Öffnungswinkel β der Ausnehmung 29 von etwa 30° (vgl. Fig. 3) vorgesehen wird.

Jeder Klemmkörper 25 ist, und dies geht insbesondere aus Fig. 5 hervor, im Bereich der Klemmkörperspitze 27 mit beidseitigen Anlaufschrägen 33 versehen, die bevorzugt eine Neigung (Neigungswinkel γ) von 45° aufweisen. Der Klemmkörper 25 ist darüber hinaus mit einer Einkerbung 34 ausgestattet, die der Aufnahme eines Federdrahtes 35 dient, um den Klemmkörper 25 in einer gewünschten Ausgangsstellung, seiner Totpunktstellung, zu halten.

Die Einkerbung 34 ist orthogonal zu einer durch einen Radialstrahl 36, ausgehend von der Friktionswickelwellenachse 37, gebildeten Symmetrieachse ausgerichtet. Damit ergibt sich eine radialstrahlsymmetrische Anordnung bzw. Totpunktstellung eines jeden Klemmkörpers 25. Der dies sicherstellende Federdraht 35 ist zum einen in die Einkerbung 34 und zum anderen in eine Aussparung 38 des Halteringes 22 eingelegt, wo er sich jeweils endseitig abstützen kann.

Sämtliche in ihrer Totpunktstellung sich befindende Klemmkörper 25 definieren mit ihrer jeweiligen Klemmkörperspitze 27 eine Kreislinie 41, die einen Durchmesser dₜ aufweist. Eine durch die Klemmkörperspitzen 27 der in ihren Endstellungen bei Kontaktierung der Anschlagflächen 30, 31 verschwenkten Klemmkörper 25 sich ergebende Kreislinie 42 weist einen Durchmesser dₑ auf, der etwas kleiner oder gleich dem Wickelkerninnendurchmesser d_{w} ist.

Da sich jeder Klemmkörper 25 mit seinem zylinderförmigen Grundkörper 26 am gleichfalls zylinderförmigen Grund 28 der Ausnehmung 29 abstützt ist es für ein sicheres Verhaken der Klemmkörperspitze 27 mit der Wickelkern-Innenfläche 24 vorteilhaft, wenn der Klemmkörper 25 sich unter Last, d.h. während des Aufwickelvorganges, relativ stark geneigt zum Radialstrahl 36, also nahe seiner Schwenk-Endstellung befindet. Vorteilhafterweise schließt dabei die Klemmkörperspitze mit einer der Drehrichtung D₁ bzw. D₂ der Antriebswelle entgegen gerichteten Wickelkern-Umfangskraft Fᵤ₁ bzw. Fᵤ₂ einen spitzen Winkel δ ein.

Die dargestellte Anordnung hat folgende Funktion.

Zu Beginn eines Aufwickelvorganges werden die Wickelkerne 16 auf die Ringe 12 aufgesteckt, wobei sie entsprechend der Aufwickelrichtung bzw. Antriebswellen-Drehrichtung D₁ oder D₂ mit einer Rechts- oder Linksdrehung aufgeschoben werden. Dadurch werden die Klemmkörper 25 gegenüber dem Radialstrahl 36 (Symmetrieachse) entsprechend verschwenkt, wodurch das Aufschieben der Wickelkerne 16 erst möglich wird. Danach werden die aufzuwickelnden Bänder 5 an den Wickelkernen 16 befestigt und die Antriebswelle gestartet. Durch den Reibschluss über Blähschläuche 11 und Druckleisten 10 wird dieser Antrieb über den Friktionsring 21 auf den Haltering 22 übertragen. Der durch das daran befestigte Band 5 entsprechend belastete Wickelkern 16 übt eine gegengerichtete Kraft Fᵤ₁ bzw. Fu₂ aus, so dass die Wickelkerninnenfläche 24 sich mit der Klemmkörperspitze 27 des entsprechend nahe seiner Endstellung verschwenkten Klemmkörpers 25 sicher verhakt und damit eine zuverlässige Mitnahmeverbindung hergestellt wird. Bei einem gegengerichteten Antrieb der Antriebswelle 8 ergibt sich eine entsprechend gegensätzliche Situation bezüglich Schwenk- Endstellung des Klemmkörpers 25 bzw. bezüglich durch den Wickelkern 16 ausgeübten gegengerichteten Kraft Fᵤ₁ bzw. Fᵤ₂.

## Patentansprüche

1. Friktionswickelwelle (6, 7), insbesondere für Rollenschneid- und Wickelmaschine(1), zur reibschlüssigen Aufnahme von hülsenförmigen Wickelkernen (16) für aufzuwickelnde streifenförmige Bänder (5) oder dergleichen, mit einer Vielzahl von auf eine zentrale Antriebswelle (8) aufgesteckten, nebeneinanderliegenden Ringen (12) mit federnd jeweils über die Ring-Außenfläche (23) vorstehenden und am Ringumfang verteilt liegenden, als Klemmkörper (25) ausgebildeten Wickelkernhalterungen zur lösbaren Festlegung und drehfesten Kupplung der Wickelkerne (16) über die Wickelkerninnenfläche (24) kontaktierende Klemmkörperspitzen (27), wobei die Klemmkörper (25) in Ausnehmungen (29) der Ringe (12) um zur Friktionswickelwellenachse (37) parallele Achsen (32) schwenkbar aufgenommen sind und die Ausnehmungen (29) über beidseitige, die Schwenkbewegung begrenzende Anschlagflächen (30,31) verfügen,
**dadurch gekennzeichnet,**
**dass** beide Anschlagflächen (30, 31) so bemessen und angeordnet sind, dass die in ihren Schwenk- Endstellungen sich befindenden Klemmkörper (25) mit ihren Klemmkörperspitzen (27) eine Kreislinie (42) bestimmen, für deren Durchmesser dₑ gilt: ${d}_{e} \leq {d}_{w} ,$
wobei d_{w} der Wickelkern- Innendurchmesser ist, während die Klemmkörperspitzen (27) in ihren zwischen den Endstellungen auf Radialstrahlen (36) des Ringes (12) liegenden Totpunktstellungen eine Kreislinie (41) definieren, für deren Durchmesser dₜ die Beziehung gilt: ${d}_{t} > {d}_{w} .$

2. Friktionswickelwelle nach Anspruch 1, **dadurch gekennzeichnet, dass** während des Aufwickelvorganges jeder Klemmkörper (25) sich mit einem zylinderförmigen Grundkörper (26) am Grund (28) der Ausnehmung (29) abstützt und die Klemmkörperspitze (27) mit einer der Drehrichtung D₁, D₂ der Antriebswelle (8) entgegengerichteten Wickelkern-Umfangskraft Fᵤ₁, Fᵤ₂ einen spitzen Winkel δ einschließt.

3. Friktionswickelwelle nach Anspruch 1, **dadurch gekennzeichnet, dass** jede Ausnehmung (29) zur Aufnahme eines Klemmkörpers (25) achsensymmetrisch zu einer durch einen Radialstrahl (36) des Ringes (12) gebildeten Symmetrieachse ist, wobei die Totpunktstellung des Klemmkörpers (25) mit dem Radialstrahl (36) fluchtet.

4. Friktionswickelwelle nach Anspruch 3, **dadurch gekennzeichnet, dass** eine Einkerbung (34) im Klemmkörper (25) zur Aufnahme eines die Federbelastung sicherstellenden Federdrahtes (35) orthogonal zur durch den Radialstrahl (36) gebildeten Symmetrieachse ausgerichtet ist.

5. Friktionswickelwelle nach Anspruch 1, **dadurch gekennzeichnet, dass** die Klemmkörperspitze (27) einen Spitzenwinkel α von 50° bis 60°, vorzugsweise 54°, aufweist und darüber hinaus mit beidseitigen Anlaufschrägen (33) ausgestattet ist, die jeweils einen Neigungswinkel γ von 45° aufweisen.

6. Friktionswickelwelle nach Anspruch 5, **dadurch gekennzeichnet, dass** korrespondierend zur Geometrie der Klemmkörperspitze (27) die Ausnehmung (29) eine trichterförmige Öffnung mit einem Öffnungswinkel β = 30°aufweist.

## Claims

1. Winding shaft with friction coupling (6, 7), in particular for a reel-cutting and wind-up machine (1), for the frictional receiving of sleeve-shaped winding cores (16) for strip-form bands (5) or the like which are to be wound up, with a multiplicity of rings (12) which are placed onto a central drive shaft (8), are situated next to one another and have winding-core mounts, which protrude resiliently in each case over the ring outer surface (23), are distributed on the circumference of the ring, are designed as clamping bodies (25) and are intended for the releasable securing and rotationally fixed coupling of the winding cores (16) via clamping-body tips (27) making contact with the winding-core inner surface (24), the clamping bodies (25) being received in recesses (29) of the rings (12) in a manner such that they can be pivoted about axes (32) parallel to the axis (37) of the winding shaft with friction coupling, and the recesses (29) having stop surfaces (30, 31) on both sides, limiting the pivoting movement, **characterized in that** the two stop surfaces (30, 31) are dimensioned and arranged in such a manner that the clamping bodies (25) in their pivoting end positions define, by means of their clamping-body tips (27), a circular line (42), for the diameter dₑ of which the following applies: ${d}_{e} \leq {d}_{w} ,$
where d_{w} is the winding-core inside diameter, while the clamping-body tips (27) in their dead centre positions situated between the end positions on radial lines (36) of the ring (12) define a circular line (41), for the diameter dₜ of which the following relationship applies: ${d}_{t} > {d}_{w} .$

2. Winding shaft with friction coupling according to Claim 1, **characterized in that**, during the winding-up operation, each clamping body (25) is supported by a cylindrical base body (26) on the base (28) of the recess (29) and the clamping-body tip (27) encloses an acute angle δ with a winding-core circumferential force F_{u1,} Fᵤ₂ opposed to the direction of rotation D₁, D₂ of the drive shaft (8).

3. Winding shaft with friction coupling according to Claim 1, **characterized in that** each recess (29) for receiving a clamping body (25) is axially symmetrical to an axis of symmetry formed by a radial line (36) of the ring (12), the dead centre position of the clamping body (25) being aligned with the radial line (36).

4. Winding shaft with friction coupling according to Claim 3, **characterized in that** a notch (34) in the clamping body (25) for receiving a spring wire (35), which ensures the spring loading, is aligned orthogonally to the axis of symmetry formed by the radial line (36).

5. Winding shaft with friction coupling according to Claim 1, **characterized in that** the clamping-body tip (27) has a tip angle α of 50° to 60°, preferably 54°, and, in addition, is equipped with run-on slopes (33) on both sides which each have an angle of inclination γ of 45°.

6. Winding shaft with friction coupling according to Claim 5, **characterized in that**, corresponding to the geometry of the clamping-body tip (27), the recess (29) has a funnel-shaped opening with an opening angle β = 30°.

## Revendications

1. Arbre d'enroulement à friction (6, 7), notamment pour machine à découper à roulettes et machine à enrouler (1), pour le logement entraîné par friction d'axes d'enroulement en forme de douilles (16) pour des bandes en forme de rubans à enrouler (5) ou des objets similaires, comportant une multitude d'anneaux (12) placés côte à côte, enfichés sur un arbre d'entraînement central (8), comportant des fixations d'axes d'enroulement, réalisées sous la forme de corps de serrage (25), dépassant de manière élastique par dessus la surface externe d'anneau (23) et réparties sur la circonférence d'anneau, pour la fixation amovible et l'accouplement résistant à la torsion des axes d'enroulement (16) par le biais des pointes de corps de serrage (27) en contact avec la surface interne des axes d'enroulement (24), sachant que les corps de serrage (25) sont logés de manière pivotante, dans des creux (29) des anneaux (12) autour d'axes (32) parallèles à l'axe d'arbre d'enroulement à friction (37) et les creux (29) disposent de surfaces de butée (30, 31) bilatérales, délimitant le mouvement de pivotement,
**caractérisé en ce que**
les deux surfaces de butée (30, 31) sont dimensionnées et disposées de telle sorte que les corps de serrage (25) se trouvant dans leurs positions finales de pivotement déterminent, avec leurs pointes de corps de serrage (27), un cercle (42), pour le diamètre de duquel ce qui suit s'applique: ${d}_{e} \leq {d}_{w} ,$
sachant que d_{w} est le diamètre interne de l'axe d'enroulement tandis que les pointes de corps de serrage (27) définissent, dans leurs positions au point mort se trouvant entre les positions finales sur des rayons radiaux (36) de l'anneau (12), un cercle (41), pour le diamètre dₜ duquel le rapport suivant s'applique : ${d}_{t} > {d}_{w} ,$

2. Arbre d'enroulement à friction selon la revendication 1, **caractérisé en ce que**, pendant le processus d'enroulement, chaque corps de serrage (25) est en appui avec un corps de base cylindrique (26) sur le fond (28) du creux (29) et la pointe de corps de serrage (27) englobe un angle aigu δ avec une force circonférentielle d'axe d'enroulement Fᵤ₁, Fᵤ₂ orientée à l'inverse du sens de rotation D₁, D₂ de l'arbre d'entraînement (8).

3. Arbre d'enroulement à friction selon la revendication 1, **caractérisé en ce que** chaque creux (29) pour le logement d'un corps de serrage (25) est symétrique par rapport à un axe de symétrie formé par un rayon radial (36) de l'anneau (12), grâce à quoi la position au point mort du corps de serrage (25) est en alignement avec le rayon radial (36).

4. Arbre d'enroulement à friction selon la revendication 3, **caractérisé en ce qu'**une rainure(34) dans le corps de serrage (25), pour le logement d'un fil à ressort (35) assurant la charge par ressort, est orientée de manière orthogonale par rapport à l'axe de symétrie formé par le rayon radial (36).

5. Arbre d'enroulement à friction selon la revendication 1, **caractérisé en ce que** la pointe du corps de serrage (27) présente un angle de pointe α compris entre 50° et 60°, de préférence de 54°, et est munie en outre de diagonales d'attaque (33) bilatérales qui présentent respectivement un angle d'inclinaison γ de 45°.

6. Arbre d'enroulement à friction selon la revendication 5, **caractérisé en ce que**, de manière correspondante à la géométrie de la pointe du corps de serrage (27), le creux (29) présente un orifice en forme d'entonnoir avec un angle d'ouverture β = 30°.
